# EUROPÄISCHE PATENTSCHRIFT

(11) **EP 3 682 050 B1**
(45) Veröffentlichungstag und Bekanntmachung des Hinweises auf die Patenterteilung: **03.05.2023**
(21) Anmeldenummer: 18762822.7
(22) Anmeldetag: 29.08.2018
(51) Int. Cl.: D06F 89/00, D06F 89/02, B65H 29/16, B65H 45/14

(54) **FÖRDEREINRICHTUNG FÜR EINE FALTVORRICHTUNG ZUM FALTEN VON TEXTILIEN**
CONVEYOR DEVICE FOR A FOLDING DEVICE FOR FOLDING TEXTILES
DISPOSITIF DE TRANSPORT POUR UN DISPOSITIF DE PLIAGE POUR TEXTILES

(30) Priorität: 14.09.2017 DE 102017216233
(43) Veröffentlichungstag der Anmeldung: 22.07.2020
(73) Patentinhaber: BSH Hausgeräte GmbH, 81739 München (DE)
(72) Erfinder: NITSCHMANN, Kai, 15366 Neuenhagen (DE); SCHUBERT, Martin, 10999 Berlin (DE); WUTTGE, Oliver, 12157 Berlin (DE)
(86) Internationale Anmeldenummer: PCT/EP2018/073221
(87) Internationale Veröffentlichungsnummer: WO 2019/052808

(56) Entgegenhaltungen:
- EP-A2- 1 829 807
- US-A- 3 212 771
- US-A- 3 361 424

## Beschreibung

Die Erfindung betrifft die mechanische Behandlung, insbesondere das Transportieren und Falten von Textilien, wobei der Begriff "Falten" weit zu verstehen ist und das Zusammenlegen und/oder Arrangieren von Textilien und Wäsche wie z.B. Decken, Laken, aber auch Kleidungsstücken, wie beispielsweise Oberhemden, umfasst. Insbesondere bei kommerziellen Reinigungen und Wäschereien ist es erwünscht, dass die gereinigten Textilien oder Wäschestücke in wohlarrangierter Form - also beispielsweise Oberhemden in reproduziert und genau zusammengelegter Weise - vorliegen.

Die Patentschrift US 3,361,424 offenbart eine Fördereinrichtung für Textilien.

Zur automatisierten mechanischen Behandlung von Textilien sind Fördereinrichtungen erforderlich, um die Textilien in einer Faltvorrichtung nacheinander zu den verschiedenen einzelnen Falteinrichtungen (nachfolgend auch Faltstufen oder Falt-Layer genannt) zu transportieren.

Dabei können insbesondere so genannte Gurt- oder Riemenfördereinrichtungen verwendet werden, wie sie beispielsweise von der Firma MHI GmbH am 01. 09. 2017 auf der Internet-Seite http://mhi-maschinenbau.de/emba-service-2/ersatzteile/emba-mini-160-175/richt-undzaehlstation/unterer-einlauf-und-abtransport/ beschrieben sind, und die als Transportmittel Gurte oder Bänder (nachfolgend allgemein auch als Riemen bezeichnet) aufweisen.

Bei einem Aufbau einer Fördereinrichtung für eine Faltvorrichtung, bei der in mehreren Faltstufen beispielsweise Längs- und Querfaltungen für verschiedene Textilen ausgeführt werden, sind zum Transport der Textilien verschiedene walzengelagerte Transportriemen vorzusehen, die häufig in verschiedenen Ebenen angeordnet sind. Bei den eingangs genannten bekannten Fördereinrichtungen sind üblicherweise alle Lagerungen der Achsen bzw. Wellen der die Transportbänder umlenkenden Walzen in Seitenplatten angeordnet, die sich gegenüberliegend seitlich der Transportbänder befinden. Bei der Vielzahl der einzelnen starr zueinander gelagerten Achsen kann sich ein erheblicher Achsversatz kumulieren, weil die einzelnen Achstoleranzen sich in Form einer großen Toleranzkette addieren. Ein solcher Aufbau ist hinsichtlich einer prozesssicheren und kosten- und zeitoptimierten Montage sowie der Vorprüfbarkeit der Fördereinrichtungen und der Demontage- und Reparaturfreundlichkeit noch nicht optimal.

Vor diesem Hintergrund besteht eine Aufgabe der vorliegenden Erfindung in der Bereitstellung einer Fördereinrichtung für eine Faltvorrichtung zum Falten von Textilien, die sich durch eine prozesssichere, kosten- und zeitoptimierte Montage, einfache Reparaturzugänglichkeit, eine erhöhte Demontagefreundlichkeit und eine Vorprüfbarkeit einzelner Komponenten der Fördereinrichtung auszeichnet.

Diese Aufgabe wird erfindungsgemäß gelöst durch eine Fördereinrichtung mit den Merkmalen des unabhängigen Patentanspruchs. Fakultative bevorzugte Ausführungsformen der Erfindung sind in abhängigen Patentansprüchen definiert, in nachfolgender Beschreibung beschrieben oder in der beigefügten Zeichnung dargestellt. Solche Ausführungsformen sind grundsätzlich auch untereinander kombinierbar, um weitere bevorzugte Ausführungsformen zu bilden.

Demgemäß umfasst die erfindungsgemäße Fördereinrichtung für eine Faltvorrichtung zum Falten einer Textilie einen Einführbereich für die Textilie und einen Ausgabebereich für die gefaltete Textilie. Ein erster Gurtförderer fördert die Textilie auf einer ersten Förderebene von dem Einführbereich bis zu einer ersten Übergabeeinheit, die die Textilie einer zweiten Förderebene eines zweiten Gurtförderers zuführt. In Förderrichtung der Textilie gesehen ist dem zweiten Gurtförderer mindestens eine zweite Übergabeeinheit und anschließend mindestens ein weiterer Gurtförderer mit einer weiteren Förderebene nachgeordnet. Es sind wenigstens zwei jeweils als modulare Fördereinheiten ausgestaltete Unterbaugruppen vorgesehen, in die jeweils ein Gurtförderer und jeweils mindestens eine Übergabeeinheit integriert sind. Die Fördereinrichtung ist modular aufgebaut, indem mehrere modulare Fördereinheiten übereinander angeordnet miteinander verbunden sind.

Die Fördereinrichtung kann so Textilien (beispielsweise Oberhemden) in einer Faltvorrichtung von Faltstufe zu Faltstufe transportieren. Dabei kann die Textilie in den einzelnen Faltstufen verschiedene Faltungen bzw. Zusammenlegungen erfahren - im Beispiel des Oberhemdes z.B. die Zuführung zu einer ersten Faltstufe zur Ärmelfaltung, und anschließender Breitenfaltung und Längsfaltung -, bevor sie zu dem Ausgabebereich gelangt und dort gefaltet entnehmbar, stapelbar oder speicherbar ist.

Mit Hilfe der Erfindung sind die einzelnen Förderebenen sehr präzise zueinander ausrichtbar und positionierbar. Dabei können die Fördereinheiten bevorzugt lösbar, beispielsweise kraftschlüssig und/oder formschlüssig, miteinander verbunden sein. Dies verleiht der Fördereinrichtung eine steife und stabile Gesamtstruktur, ohne dass sie der eingangs erwähnten und in verschiedener Hinsicht nachteilbehafteten Seitenplatten bedarf.

Der modulare Aufbau der erfindungsgemäßen Fördereinrichtung bietet zudem den Vorteil, dass die einzelnen modularen Fördereinheiten durch geeignete Mittel (Abstandsbuchsen, Einstellschrauben und dergleichen) zueinander positioniert und ausgerichtet werden können. Dadurch weist die Fördereinrichtung in Bezug auf die einzelnen Achsen ihrer Umlenk- und Antriebsrollen oder Umlenk- und Antriebswalzen verringerte Toleranzketten auf.

Je nach Art der zu transportierenden Textilien können die Fördereinheiten bzw. deren Gurtförderer ein breites Transportband und/oder mehrere schmalere Transportbänder aufweisen.

Ein weiterer Vorteil der Erfindung besteht darin, dass die einzelnen modularen Fördereinheiten vormontierbar sind, wodurch eine kosten- und zeitoptimierte Montage mit erhöhter Prozesssicherheit möglich wird. Im Falle einer notwendigen Wartung oder Reparatur kann die Fördereinrichtung einfach und leicht demontiert werden, indem die einzelnen modularen Fördereinheiten voneinander getrennt werden. Ist eine Fördereinheit defekt, kann diese durch eine vorrätige, standardisierte modulare Fördereinheit schnell ersetzt werden. Der modulare Aufbau erlaubt zudem, Grundkomponenten der jeweiligen Fördereinheiten standardisiert auszulegen und herzustellen, so dass sich hier durch Masseneffekte hinsichtlich der Kosten und des Herstellungsaufwandes Vorteile ergeben.

Nach einer antriebstechnisch bevorzugten Ausgestaltung der Erfindung ist vorgesehen, dass mehrere Gurtförderer von wenigstens einem gemeinsamen Antriebsriemen angetrieben sind.

Die Wartung (beispielsweise bei während des Transports verhakten oder verklemmten Textilien) und die Reparatur der erfindungsgemäßen Fördereinrichtung ist nach einer vorteilhaften Weiterbildung der Erfindung dadurch erleichtert, dass die Übergabeeinheit wenigstens einer modularen Fördereinheit relativ zu dieser Fördereinheit aus ihrer Betriebsposition in eine Serviceposition verschwenkbar ist.

Das zuverlässige Fördern der Textilie im jeweiligen Übergabebereich ist nach einer bevorzugten Fortbildung der Erfindung dadurch weiter verbessert, dass die Übergabeeinheit in Betriebsposition unter Federvorspannung steht.

In diesem Zusammenhang ist es konstruktiv bevorzugt, wenn die Federvorspannung von einem oder mehreren Förderriemen der jeweiligen Fördereinheit aufgebracht ist.

Die Vielseitigkeit der erfindungsgemäßen Fördereinrichtung hinsichtlich verschiedener zu fördernder Textilien ist nach einer vorteilhaften Ausgestaltung der Erfindung dadurch erhöht, dass zwischen einer Übergabeeinheit und einem korrespondierenden Gurtförderer ein Spalt eingestellt ist, der sich in Abhängigkeit von der Dicke einer geförderten Textilie erweitert.

Die Erfindung wird nachfolgend anhand zeichnerisch dargestellter bevorzugter Ausführungsbeispiele weiter erläutert. In der beigefügten Zeichnung zeigen:
- Figur 1: in Seitenansicht schematisch eine Faltvorrichtung zum Falten von Textilien mit einer Fördereinrichtung,
- Figur 2: in perspektivischer Ansicht die Faltvorrichtung nach Figur 1,
- Figur 3: in Seitenansicht ein weiteres Ausführungsbeispiel einer Fördereinrichtung vor der Montage,
- Figur 4: in Seitenansicht die Fördereinrichtung nach Figur 3 in montiertem Zustand in einem Wartungszustand,
- Figur 5: in perspektivischer Ansicht die Fördereinrichtung nach den Figuren 3 und 4 in betriebsbereitem Zustand und
- Figur 6: in Seitenansicht die Fördereinrichtung nach Figur 5 beim Transport einer Textilie.

Die Figuren 1 und 2 zeigen in seitlicher bzw. in perspektivischer Ansicht ein erstes Ausführungsbeispiel einer erfindungsgemäßen Fördereinrichtung für eine Faltvorrichtung zum Falten von Textilien. Die Fördereinrichtung weist einen Zuführ- oder Einführbereich 1 für eine (in Figur 1 nur schematisch als ein flaches Wäschestück dargestellte) Textilie 2 auf. Ein erster Gurtförderer 3 mit einem Fördergurt oder Förderband (nachfolgend allgemein Förderriemen genannt) 4 transportiert das Wäschestück 2 in Pfeilrichtung 5. Dabei kann ein einzelner oder mehrere Förderriemen 4 vorgesehen sein, der bzw. die über eine Umlenkwalze 6 umläuft und unterhalb einer von den Oberseiten der Riemen 4 gebildeten erste Förderebene 8 in einer annähernd parallelen Ebene 9 zurückläuft und um eine angetriebene Umlenkwalze (Antriebswalze) 12 umgelenkt wird. Schematisch ist ein Antrieb der Antriebswalze 12 über einen Antriebsriemen 14 durch einen nicht näher dargestellten Antrieb 15 eines Antriebsmotors angedeutet. Die Umlenkwalzen 6, 12 sind dabei in zwei gegenüberliegenden Seitenteilen 16, 18 gelagert.

Der Gurtförderer 3 fördert das Wäschestück 2 in Pfeilrichtung 5 weiter bis zu einer ersten Übergabeeinheit 20. Die Übergabeeinheit hat aufgespannte Förderriemen 22, die über eine erste Umlenkwalze 24 und eine weitere Umlenkwalze 25 bis zu einer Antriebswalze 26 umlaufen. Die Walzen 25, 26 sind mit ihren Enden in jeweils einem Seitenblech 27, 28 gelagert. An jedes Seitenblech 27, 28 ist jeweils ein verschwenkbarer Hebel 30, 31 angelenkt, der um eine von zwei Drehpunkten 32, 33 gebildete Schwenkachse verschwenkbar ist und der in seiner in den Figuren 1 und 2 gezeigten Betriebsstellung 34 jeweils durch Zapfen hintergreifende Verriegelungselemente 37, 38 fixiert ist.

Die Riemen 22 umschlingen einen Teilumfang der über die Umlenkwalze 6 laufenden Riemen 4 des ersten Gurtförderers 3. In Antriebsrichtung 40 der Riemen 22 gesehen lösen sich die Riemen 22 beim Verlassen des Bereichs der Umlenkwalze 6 wieder. Eingangsseitig bilden sie im Bereich 42 einen zunächst zulaufenden Mindestspalt 43 mit den Riemen 4. Die Riemen 4 laufen dann bis zu der Antriebswalze 26 und ihre Oberseiten bilden eine zweite Förderebene 45 für Textilien. Darunter laufen die Riemen in einer Ebene 46 zur Umlenkwalze 25. Damit ist ein zweiter Gurtförderer 48 gebildet. Dieser bildet mit der Übergabeeinheit 20 als integrale und fest mit ihm verbundene Komponente eine erste Unterbaugruppe 49. Diese Unterbaugruppe 49 ist autark und stellt eine erste modulare Fördereinheit 50 dar, die vorab montiert und getestet werden kann.

Dabei kann die Übergabeeinheit 20 um die Drehpunkte 32, 33 leicht auffedern, falls ein Wäschestück in den zwischen den Gurten 22 und den Gurten 4 gebildeten Mindestspalt 43 gelangt, das eine Dicke größer als dieser Mindestspalt aufweist. Um den Bereich zwischen dem ersten Gurtförderer 3 und dem zweiten Gurtförderer 48 seitlich von links und die Förderebene 45 zugänglich zu machen, werden die Verriegelungselemente 37, 38 entriegelt, so dass die Übergabeeinheit 20 gegen den Uhrzeigersinn in Pfeilrichtung 52 aufgeschwenkt werden kann.

Zum besseren Verständnis ist in Figur 1 auf der zweiten Förderebene 45 andeutungsweise das weitertransportierte Wäschestück 2 gezeigt, nachdem es von dem ersten Gurtförderer 3 über die Übergabeeinheit 20 dem zweiten Gurtförderer 48 übergeben und auf der Förderebene 45 in Pfeilrichtung 54 weiter transportiert wurde (beispielsweise zu einer ersten nicht näher dargestellten Faltstufe). In dieser Position ist das Wäschestück zur Differenzierung mit 2' bezeichnet.

Beim weiteren Transport in Pfeilrichtung 54 gelangt das Wäschestück 2' in den Einzugsbereich 56 einer zweiten Übergabeeinheit 60. Diese ist im Wesentlichen so aufgebaut wie die Übergabeeinheit 20. Mehrere Riemen 62 laufen über eine obere Umlenkwalze 64, eine untere als Antriebswalze ausgebildete Umlenkwalze 65 und eine dritte Umlenkwalze 66. Die Antriebswalze 65 ist - ebenso wie die Antriebswalze 12 - über den gemeinsamen Antriebsriemen 14 durch den Antrieb 15 angetrieben.

Das Wäschestück 2' gelangt so in einen Mindestspalt 68, der (wie zuvor schon in Zusammenhang mit der Übergabeeinheit 20 erläutert) auffedert, wenn die Dicke der Textilie 2' dies erfordert. Dabei wird die Federvorspannung bei den Übergabeeinheiten 20, 60 durch die Spannung der Riemen 22 bzw. 62 erzeugt. An die Übergabeeinheit 60 schließt sich ein weiterer Gurtförderer 70 mit Fördergurten oder Riemen 72 an, die über eine Umlenkwalze 73 und eine Antriebswalze 74 umlaufen, wobei die Walzen 73, 74 in gegenüberliegenden Seitenblechen 75, 76 gelagert sind. Zur Riemenspannung und zur Veränderung eines zwischen der Umlenkwalze 66 und der Walze 74 gebildeten Förderspaltes 77 kann die Walze 74 entgegen der Kraft einer Feder 78 und der Kraft einer gegenüberliegenden hier nicht sichtbaren weiteren Feder in Pfeilrichtung 79 verschieblich gelagert sein.

Der Gurtförderer 70 und die zweite Übergabeeinheit 60 bilden in ähnlicher Weise wie zuvor beschrieben eine zweite modulare Fördereinheit 80, indem die zuvor beschriebenen Komponenten 60, 70 integral in einer Unterbaugruppe 81 angeordnet und von den Seitenblechen 75, 76, getragen sind, so dass sie als vorgefertigte und vorprüfbare modulare Baugruppe - wie nachfolgend noch näher erläutert - mit weiteren modularen Fördereinheiten zu der erfindungsgemäßen Fördereinrichtung montiert werden können.

Das im Zuge des Weitertransports in dem Mindestspalt 68 eingeklemmte, über die Riemen 62 weiter transportierte und schließlich auf einer Förderebene 86 des Gurtförderers 70 abgelegte Wäschestück (in Figur 1 nur schematisch angedeutet und zur Differenzierung mit 2" bezeichnet) wird zunächst in Pfeilrichtung 79 nach links weiter transportiert. Zu hier nicht im Einzelnen beschriebenen weiteren Faltvorgängen ist der Antrieb des Gurtförderers 70 reversierbar, so dass das Wäschestück 2" nach einem Faltvorgang entgegen der Richtung des Pfeils 79 zurück nach rechts gefördert wird und dabei in den Förderspalt 77 gelangt, der zwischen den Riemen 62 und 72 gebildet ist. Damit gelangt (wie in Figur 1 nur angedeutet) das Wäschestück auf eine weitere Förderebene 92 eines weiteren Gurtförderers 93. Die Förderebene 92 ist von den Oberseiten umlaufender Riemen 94 gebildet, die über eine Umlenkwalze 95 und eine Antriebswalze 96 laufen. Das Wäschestück ist zur Differenzierung in dieser Position auf der Förderebene 92 mit 2‴ bezeichnet und wird in Pfeilrichtung 97 nach links in Richtung auf eine weitere Übergabeeinheit 98 gefördert.

Die Übergabeeinheit 98 ist im Wesentlichen so aufgebaut wie die Übergabeeinheiten 20, 60, die z.B. im Zusammenhang mit der modularen Fördereinheit 80 ausführlich beschrieben worden ist. An die Übergabeeinheit 98 schließt sich ein weiterer Gurtförderer 99 an, wobei die Übergabeeinheit 98 und der Gurtförderer 99 - entsprechend wie die Komponenten des Gurtförderers 70 und der zweiten Übergabeeinheit 60 die modulare Fördereinheit 80 - eine modulare Fördereinheit 100 bilden, indem sie als integrale Komponenten einer Unterbaugruppe 101 realisiert sind. Die Übergabeeinheit 98 weist Riemen 105 auf, die über eine (von einem nur andeutungsweise gezeigten Antriebsriemen 106 angetriebene) Antriebswalze 107 und Umlenkwalzen 108, 109 laufen.

Die Riemen 105 bilden mit den Riemen 94 einen weiteren Einzugs- oder Mindestspalt 110, in den das Wäschestück 2‴ bei weiterer Förderung gelangt. Anschließend gelangt das Wäschestück auf Riemen 112 des weiteren Gurtförderers 99. Die Riemen laufen über eine Antriebswalze 116 und eine Umlenkwalze 114. Der Gurtförderer 99 ist in ähnlicher Weise aufgebaut wie der Gurtförderer 70 der modularen Fördereinheit 80. Der zwischen der Walze 107 und der Umlenkwalze 114 bestehende Förderspalt 118 ist bedarfsweise entgegen der Kraft eines Federpaares (sichtbar ist nur eine Feder 119) vergrößerbar. Das auf eine von den Oberseiten der Gurte 112 gebildete Förderebene 120 gelangende Wäschestück ist in Figur 1 zur Differenzierung mit 2ʺʺ bezeichnet. Nachdem das Wäschestück 2ʺʺ in Pfeilrichtung 123 so weit wie für etwaige weitere Faltvorgänge erforderlich nach rechts gefördert worden ist, kann durch Richtungsumkehr der Antriebswalze 116 das Wäschestück entgegen der Richtung des Pfeils 123 zurück transportiert werden, so dass es in Eingriff der um die Walze 109 laufenden Riemen 105 einerseits und der um die Walze 114 laufenden Riemen 112 andererseits gelangt und so nach unten zu einem Ausgabebereich 130 ausgeschleust wird. Dort kann das fertig gefaltete Wäschestück 2ʺʺ abgelegt oder entnommen werden.

Wie ersichtlich, bildet jeweils ein Gurtförderer zusammen mit jeweils wenigstens einer integral mit ihm in einer jeweiligen Unterbaugruppe angeordneten Übergabeeinheit jeweils eine modulare Fördereinheit (50, 80, 100). Besonders bevorzugt können die modularen Fördereinheiten (beispielsweise 80 und 100) annähernd baugleich ausgeführt sein.

Wie die Figuren 1 und 2 weiter zeigen, sind die einzelnen modularen Fördereinheiten 50, 80, 100 übereinander angeordnet und bevorzugt lösbar (z.B. mittels Schrauben) miteinander verbunden. Dazu dienen Abstandselemente 140, die zusätzlich hier nicht näher gezeigte Einstelleinrichtungen umfassen können, so dass die Unterbaugruppen bzw. die durch sie gebildeten modularen Fördereinheiten relativ zueinander ausgerichtet und positioniert werden können.

Figur 3 zeigt eine weitere erfindungsgemäße Fördereinrichtung in explosionsartiger Darstellung vor der Montage einzelner modularer Fördereinheiten. Figur 4 zeigt eine entsprechende Seitenansicht. Unterhalb eines oberen Abschlusses 200 ist ein erster Gurtförderer 201 mit mehreren Riemen 204 angeordnet, die parallel verlaufen und um eine Umlenkwalze 205 laufen. Die Umlenkwalze 205 ist zusammen mit einer Antriebswalze 206 jeweils in Seitenblechen 208, 209 gelagert. Rechts ist ein Einführbereich 210 mit einer beispielsweise für Oberhemden ausgestalteten Einführhilfe 211 vorgesehen. Die Oberseiten der Riemen 204 bilden eine erste Förderebene 212, auf die ein (hier nicht dargestelltes, vergleiche hierzu aber Figur 6) Wäschestück von dem Einführbereich 210 aus gelangt und in Pfeilrichtung 214 transportiert wird.

In einer darunterliegenden Ebene ist ein weiterer Gurtförderer 220 mit Riemen 221 vorgesehen, die um eine Antriebswalze 224 und eine Umlenkwalze 225 umlaufen. Die Riemen 221 bilden mit ihren Oberseiten eine weitere Förderebene 226 für ein nicht dargestelltes Textil. Der Gurtförderer 220 und eine Übergabeeinheit 229 sind integrale vormontierte Komponenten einer modular aufgebauten Fördereinheit 230. Die Übergabeeinheit 229 umfasst mehrere Riemen 231, die über Umlenkwalzen 234, 235 und eine von einem nicht dargestellten Antrieb angetriebene Antriebswalze 236 umlaufen. Die Übergabeeinheit 229 ist gegenüber dem Gurtförderer 220 um eine von Anlenkpunkten gebildete Schwenkachse 238 verschwenkbar gelagert. In Figur 3 ist die Übergabeeinheit 229 in aufgeschwenkter Position (Serviceposition) 239 gezeigt.

Unterhalb der modularen Fördereinheit 230 ist eine weitere modulare Fördereinheit 240 angeordnet. Auch diese weist einen weiteren Gurtförderer 242 mit mehreren parallel laufenden Riemen 244 auf, die über eine Antriebswalze 245 und eine Umlenkwalze 246 laufen und auf ihren Oberseiten eine Förderebene 248 bilden. Gegenüber der Walze 246 ist eine weitere Übergabeeinheit 250 mit mehreren umlaufenden Riemen 251 angeordnet und als integraler Bestandteil der modularen Fördereinheit 240 schwenkbar um eine Schwenkachse 252 angelenkt. Die Riemen 251 laufen - wie prinzipiell schon zuvor erläutert - über Umlenkwalzen 254, 255 und 256, von denen wenigstens eine angetrieben ist. Nur andeutungsweise sind Teile 260 einer beidseitig angeordneten Falteinrichtung dargestellt, zu der eine (hier nicht dargestellte) Textilie auf der darüber liegenden Förderebene 226 gefördert werden kann.

Unterhalb der Fördereinheit 240 ist eine weitere Fördereinheit 270 in dem zuvor beschriebenen modularen Aufbau angeordnet. Diese kann gleich oder ähnlich wie die zuvor beschriebenen Fördereinheiten 230 und 240 aufgebaut sein, so dass eine Vielzahl von gleichen Bauelementen verwendet werden kann. Die modulare Fördereinheit 270 umfasst eine gleichartig wie die zuvor bereits beschriebenen Übergabeeinheiten aufgebaute und verschwenkbar angelenkte Übergabeeinheit 272 mit Riemen 273 auf, die über Umlenkwalzen 275, 276 und 277 umlaufen, von denen zumindest eine Walze angetrieben ist. Daran schließt sich ein weiterer Gurtförderer 280 mit parallel laufenden Fördergurten oder Riemen 282 an, die über Umlenkwalzen 284, 285 und 286 laufen, von denen zumindest eine Walze antreibbar ist. Die Riemen 282 bilden auf ihrer Oberseite 288 eine Förderebene 290. Eine auf der Förderebene 290 befindliche Textilie wird zunächst in Pfeilrichtung 291 gefördert, um dann durch Reversieren des Antriebs und damit Umkehr der Förderrichtung der Riemen 282 entgegen der Pfeilrichtung 291 ein Falten oder Zusammenlegen der Textilie und Hindurchfördern durch einen Spalt 292 zu bewirken, der zwischen den um die Umlenkwalze 277 umlaufenden Riemen 273 einerseits und den um die Umlenkwalze 284 umlaufenden Riemen 282 andererseits gebildet ist.

Schließlich ist ein weiterer Gurtförderer 300 vorgesehen, dessen parallel laufende Riemen 301 über Umlenkwalzen 302 und 303 umlaufen und durch den Spalt 292 hindurch geförderte Textilien auf der von den Oberseiten der Riemen 301 gebildeten Förderebene 305 aufnehmen, um diese gegebenenfalls einer weiteren Faltung oder einem Ablagevorgang zu unterziehen. Die fertig gefaltete Textilie gelangt durch eine Ablageöffnung 401 in einen Aufnahmeraum 402 eines Lagerkastens 403, der einen Ausgabebereich 405 für die gefaltete Textilie bildet.

Wie Figur 4 zeigt, sind die einzelnen, zuvor ausführlich erläuterten modularen Fördereinheiten 230, 240 und 270 vertikal übereinander montiert und ausgerichtet. Dazu sind die einzelnen Unterbaugruppen über Montage- oder Befestigungselemente 500 lösbar miteinander verbunden, so dass die modularen Förderereinheiten quasi übereinander gestapelt angeordnet sind. Im Falle einer notwendigen Demontage oder Reparatur lassen sich so einzelne oder mehrere modulare Fördereinheiten leicht voneinander trennen, wobei zur Wartung und/oder zur Reparatur die Übergabeeinheiten in eine Serviceposition aufgeschwenkt werden können, so wie sie in Figur 4 dargestellt sind (in Figur 4 ist exemplarisch nur die Serviceposition 239 der Übergabeeinheit 229 explizit mit einem Bezugszeichen versehen). Um die Übergabeeinheiten 229, 250 und 272 in ihre jeweilige Serviceposition zu verschwenken, sind zuvor Verriegelungselemente 502, 503, 504 gelöst (entriegelt) worden, die die Übergabeeinheiten ansonsten in ihrer jeweiligen Betriebsposition (vgl. Figur 5) halten.

Figur 5 zeigt in perspektivischer Ansicht das in den Figuren 3 und 4 gezeigte Ausführungsbeispiel einer erfindungsgemäßen Fördereinrichtung in montiertem Zustand. Die Übergabeeinheiten 229, 250 und 272 befinden sich in ihrer jeweiligen Betriebsposition 508, 509, 510. Die Verriegelungselemente 502, 503, 504 befinden sich in verriegeltem Zustand, indem Ausnehmungen der jeweiligen Verriegelungselemente Verriegelungsstifte hintergreifen. Dabei können die Verriegelungen Spiel aufweisen, so dass die Übergabeeinheiten entgegen der durch die jeweils beaufschlagenden Riemen erzeugte Federvorspannung leicht aufgefedert werden können, um Textilien größerer Dicke (wie im Zusammenhang mit den Figuren 1 und 2 beschrieben) passieren zu lassen.

Figur 6 zeigt das Ausführungsbeispiel gemäß Figuren 3 bis 5 in Seitenansicht; insoweit wird zu Einzelheiten auch auf die entsprechende vorstehende Beschreibung verwiesen. In der in Figur 6 gezeigten Darstellung sind die Übergabeeinheiten 229, 250 und 272 in ihre jeweilige Betriebsposition 508, 509, 510 verschwenkt und in diesen Positionen mittels der Verriegelungselemente 502, 503, 504 verriegelt. Figur 6 illustriert schematisch verschiedene Phasen der Förderung einer Textilie 600 durch die erfindungsgemäße Fördereinrichtung. Nachdem die Textilie 600 über den Einführbereich 210 eingeführt worden ist und von dem Gurtförderer 201 erfasst und in Pfeilrichtung 214 transportiert ist, gelangt die Textilie 600 in den Einzugsbereich der Übergabeeinheit 229 der modularen Fördereinheit 230. In dieser Position ist die Textilie mit 600a bezeichnet. Anschließend gelangt die Textilie 600a auf die Förderebene 226 des Gurtförderers 220 der Fördereinheit 230 und wird in Pfeilrichtung 512 nach rechts bis zur Übergabeeinheit 250 gefördert. Dort gelangt die Textilie zwischen die Riemen 221 und 251 und ist in dieser Position mit 600b bezeichnet. Von dem Gurtförderer 242 der Fördereinheit 240 wird die Textilie in Pfeilrichtung 514 weitergefördert, bis sie zu der Übergabeeinheit 272 der modularen Fördereinheit 270 gelangt. In dieser Position ist die Textilie mit 600c bezeichnet. Beim Weitertransport gelangt die Textilie dann in den Zugriff der Übergabeeinheit 272 und über diese zur Ablage auf der Förderebene 290 des Gurtförderers 280; dort ist die Textilie mit 600d bezeichnet. Sie kann anschließend in Pfeilrichtung 515 nach rechts so weit gefördert werden, bis ein gewünschter Faltbereich der Textilie über den zwischen der Umlenkwalze 277 der Übergabeeinheit 272 einerseits und der Umlenkwalze 284 andererseits bestehenden Spalt 292 gelangt. Durch anschließendes Reversieren des Antriebs des Gurtförderers 280 wird die Textilie entgegen der Pfeilrichtung 515 gefördert und gelangt in den Spalt 292, so dass sie gefaltet in Pfeilrichtung 516 in der in der Figur 6 mit 600e bezeichneten Konfiguration auf die Förderebene 305 des Gurtförderers 300 trifft und zunächst in Pfeilrichtung 517 bewegt wird. Anschließend kann eine weitere Förderung in Pfeilrichtung 518 so weit erfolgen, bis das Textil (in dieser Position als 600f bezeichnet) durch die Ablageöffnung 401 in den Lagerraum 402 bzw. zu dem Ausgabebereich 405 gelangt.

### Bezugszeichen

- 1: Einführ- oder Zuführbereich
- 2: Textilie (Wäschestück)
- 2': Textilie (Wäschestück)
- 2": Textilie (Wäschestück)
- 2‴: Textilie (Wäschestück)
- 2ʺʺ: Textilie (Wäschestück)
- 3: erster Gurtförderer
- 4: Förderriemen
- 5: Pfeilrichtung
- 6: Umlenkwalze
- 8: erste Förderebene
- 9: Ebene
- 12: Antriebswalze
- 14: Antriebsriemen
- 15: Antrieb
- 16: Seitenteil
- 18: Seitenteil
- 20: erste Übergabeeinheit
- 22: Förderriemen
- 24: erste Umlenkwalze
- 25: weitere Umlenkwalze
- 26: Antriebswalze
- 27: Seitenblech
- 28: Seitenblech
- 30: Hebel
- 31: Hebel
- 32: Drehpunkt
- 33: Drehpunkt
- 34: Betriebsstellung
- 37: Verriegelungselement
- 38: Verriegelungselement
- 40: Antriebsrichtung
- 42: Bereich
- 43: Mindestspalt
- 45: Förderebene
- 46: Ebene
- 48: Gurtförderer
- 49: Unterbaugruppe
- 50: erste modulare Fördereinheit
- 52: Pfeilrichtung
- 54: Pfeilrichtung
- 56: Einzugsbereich
- 60: Übergabeeinheit
- 62: Riemen
- 64: Umlenkwalze
- 65: Antriebswalze
- 66: Umlenkwalze
- 68: Mindestspalt
- 70: Gurtförderer
- 72: Riemen
- 73: Umlenkwalze
- 74: Antriebswalze
- 75: Seitenblech
- 76: Seitenblech
- 77: Förderspalt
- 78: Feder
- 79: Pfeilrichtung
- 80: zweite modulare Fördereinheit
- 81: zweite Unterbaugruppe
- 86: Förderebene
- 92: Förderebene
- 93: Gurtförderer
- 94: Riemen
- 95: Umlenkwalze
- 96: Antriebswalze
- 97: Pfeilrichtung
- 98: Übergabeeinheit
- 99: weiterer Gurtförderer
- 100: modulare Fördereinheit
- 101: Unterbaugruppe
- 105: Riemen
- 106: Antriebsriemen
- 107: Antriebswalze
- 108: Umlenkwalze
- 109: Umlenkwalze
- 110: Mindestspalt
- 112: Förderriemen
- 114: Umlenkwalze
- 116: Antriebswalze
- 118: Förderspalt
- 119: Feder
- 120: Förderebene
- 123: Pfeilrichtung
- 130: Ausgabebereich
- 140: Abstandselemente
- 200: Abschluss
- 201: Gurtförderer
- 204: Riemen
- 205: Umlenkwalze
- 206: Antriebswalze
- 208: Seitenblech
- 209: Seitenblech
- 210: Einführbereich
- 211: Einführhilfe
- 212: Förderebene
- 214: Pfeilrichtung
- 220: Gurtförderer
- 221: Riemen
- 224: Antriebswalze
- 225: Umlenkwalze
- 226: Förderebene
- 229: Übergabeeinheit
- 230: Fördereinheit
- 231: Riemen
- 234: Umlenkwalze
- 235: Umlenkwalze
- 236: Antriebswalze
- 238: Schwenkachse
- 239: Serviceposition
- 240: Fördereinheit
- 242: Gurtförderer
- 244: Riemen
- 245: Antriebswalze
- 246: Umlenkwalze
- 248: Förderebene
- 250: Übergabeeinheit
- 251: Riemen
- 252: Schwenkachse
- 254: Umlenkwalze
- 255: Umlenkwalze
- 256: Umlenkwalze
- 260: Teile
- 270: Fördereinheit
- 272: Übergabeeinheit
- 273: Riemen
- 275: Umlenkwalze
- 276: Umlenkwalze
- 277: Umlenkwalze
- 280: Gurtförderer
- 282: Riemen
- 284: Umlenkwalze
- 285: Umlenkwalze
- 286: Umlenkwalze
- 288: Oberseite
- 290: Förderebene
- 291: Pfeilrichtung
- 292: Spalt
- 300: Gurtförderer
- 301: Riemen
- 302: Umlenkwalze
- 303: Umlenkwalze
- 305: Förderebene
- 401: Ablageöffnung
- 402: Lagerraum
- 403: Lagerkasten
- 405: Ausgabebereich
- 500: Befestigungselemente
- 502: Verriegelungselement
- 503: Verriegelungselement
- 504: Verriegelungselement
- 508: Betriebsposition
- 509: Betriebsposition
- 510: Betriebsposition
- 512: Pfeilrichtung
- 514: Pfeilrichtung
- 515: Pfeilrichtung
- 516: Pfeilrichtung
- 517: Pfeilrichtung
- 518: Pfeilrichtung
- 600: Textilie
- 600a: Textilie
- 600b: Textilie
- 600c: Textilie
- 600d: Textilie
- 600e: Textilie
- 600f: Textilie

## Patentansprüche

1. Fördereinrichtung für eine Faltvorrichtung zum Falten von Textilien,
- mit einem Einführbereich (1) für eine Textilie (2) und einem Ausgabebereich (130) für die gefaltete Textilie (2""),
- wobei ein erster Gurtförderer (3) die Textilie (2) auf einer ersten Förderebene (8) von dem Einführbereich (1) bis zu einer ersten Übergabeeinheit (20) fördert, die die Textilie (2') einer zweiten Förderebene (45) eines zweiten Gurtförderers (48) zuführt,
- wobei dem zweiten Gurtförderer (48) mindestens eine zweite Übergabeeinheit (60) und mindestens ein weiterer Gurtförderer (70) mit Fördergurten oder Riemen (72), die über eine Umlenkwalze (73) und eine Antriebswalze (74) umlaufen, wobei die Umlenkwalze (73) und die Antriebswalze (74) in gegenüberliegenden Seitenblechen (75, 76) gelagert sind, und mit einer weiteren Förderebene (86) nachgeordnet sind, **dadurch gekennzeichnet, dass** wenigstens zwei jeweils als modulare Fördereinheiten (50, 80) ausgestaltete Unterbaugruppen (49, 81) vorgesehen sind, in die jeweils ein Gurtförderer (48; 70) und jeweils mindestens eine Übergabeeinheit (20; 60) integriert sind, und
- wobei die Fördereinrichtung modular aufgebaut ist, indem mehrere modulare Fördereinheiten (50, 80, 100) übereinander angeordnet miteinander verbunden sind,
- wobei der zweite Gurtförderer (48) mit der ersten Übergabeeinheit (20) als integrale und fest mit ihm verbundene Komponente eine erste Unterbaugruppe (49) bildet, wobei die erste Unterbaugruppe (49) autark ist und eine erste modulare Fördereinheit (50) darstellt, die vorab montiert und getestet werden kann,
- wobei der weitere Gurtförderer (70) und die zweite Übergabeeinheit (60) eine zweite modulare Fördereinheit (80) bilden, indem der weitere Gurtförderer (70) und die zweite Übergabeeinheit (60) integral in einer zweiten Unterbaugruppe (81) angeordnet und von den gegenüberliegenden Seitenblechen (75, 76) getragen sind, so dass sie als vorgefertigte und vorprüfbare modulare Baugruppe mit weiteren modularen Fördereinheiten zu der Fördereinrichtung montiert werden können.

2. Fördereinrichtung nach Anspruch 1,
- wobei mehrere Gurtförderer (3, 48) von wenigstens einem gemeinsamen Antriebsriemen (14) angetrieben sind.

3. Fördereinrichtung nach Anspruch 1 oder 2,
- wobei die Übergabeeinheit (229; 250; 272) wenigstens einer modularen Fördereinheit (230; 240; 270) relativ zu dieser Fördereinheit aus ihrer Betriebsposition (508) in eine Serviceposition (239) verschwenkbar ist.

4. Fördereinrichtung nach Anspruch 3,
- wobei die Übergabeeinheit (229; 250; 272) in Betriebsposition (508; 509; 510) unter Federvorspannung steht.

5. Fördereinrichtung nach Anspruch 4,
- wobei die Federvorspannung von einem oder mehreren Riemen (231; 251; 273) der jeweiligen Übergabeeinheit (229; 250; 272) aufgebracht ist.

6. Fördereinrichtung nach Anspruch 4 oder 5,
- wobei zwischen einer Übergabeeinheit (272) und einem korrespondierenden Gurtförderer (280) ein Spalt (292) eingestellt ist, der sich in Abhängigkeit von der Dicke einer geförderten Textilie (600d) erweitert.

## Claims

1. Conveyor device for a folding apparatus for folding textiles,
- having an infeed region (1) for a textile (2) and an outfeed region (130) for the folded textile (2ʺʺ),
- wherein a first belt conveyor (3) conveys the textile (2) on a first conveyor plane (8) from the infeed region (1) to a first transfer unit (20), which feeds the textile (2') to a second conveyor plane (45) of a second belt conveyor (48),
- wherein at least one second transfer unit (60) and at least one additional belt conveyor (70) having conveyor belts or straps (72), which circulate above a deflecting roller (73) and a driving roller (74), wherein the deflecting roller (73) and the driving roller (74) are mounted in opposing side plates (75, 76), and having an additional conveyor plane (86) are arranged downstream of the second belt conveyor (48), **characterised in that** at least two subassemblies (49, 81) each designed as modular conveyor units (50, 80) are provided in which in each case one belt conveyor (48; 70) and in each case at least one transfer unit (20; 60) are integrated and
- wherein the conveyor device has a modular design **in that** a plurality of modular conveyor units (50, 80, 100) are arranged one atop the other and are connected to each other,
- wherein the second belt conveyor (48) with the first transfer unit (20) as an integral component which is fixedly connected thereto forms a first subassembly (49), wherein the first subassembly (49) is self-sufficient and represents a first modular conveyor unit (50) which can be assembled and tested in advance,
- wherein the further belt conveyor (70) and the second transfer unit (60) form a second modular conveyor unit (80), by the further belt conveyor (70) and the second transfer unit (60) being arranged integrally in a second subassembly (81) and being supported by the opposite side plates (75, 76) so that they can be assembled as a premanufactured and pretestable modular assembly with further modular conveyor units with respect to the conveyor device.

2. Conveyor device according to claim 1,
- wherein a plurality of belt conveyors (3, 48) are driven by at least one common drive strap (14).

3. Conveyor device according to claim 1 or 2,
- wherein the transfer unit (229; 250; 272) of at least one modular conveyor unit (230; 240; 270) is pivotable relative to this conveyor unit from its operating position (508) into a service position (239).

4. Conveyor device according to claim 3,
- wherein the transfer unit (229; 250; 272) is under spring tension in the operating position (508; 509; 510).

5. Conveyor device according to claim 4,
- wherein the spring tension is applied by one or more straps (231; 251; 273) of the respective transfer unit (229; 250; 272).

6. Conveyor device according to claim 4 or 5,
- wherein a gap (292) is set between a transfer unit (272) and a corresponding belt conveyor (280), whereby said gap widens in dependence on the thickness of a conveyed textile (600d).

## Revendications

1. Dispositif de transport pour un dispositif de pliage de textiles,
- comprenant une région d'introduction (1) d'un textile (2) et une région de sortie (130) pour les textiles pliés (2""),
- dans lequel un premier transporteur à bande (3) transporte les textiles (2) sur un premier plan de transport (8) de la région d'introduction (1) jusqu'à un premier dispositif de transfert (20), qui amène les textiles (2') jusqu'à un deuxième plan de transport (45) d'un deuxième transporteur à bande (48),
- dans lequel au moins un deuxième dispositif de transfert (60) et au moins un transporteur à bande supplémentaire (70), comprenant des bandes de transport ou des courroies (72) tournant sur un rouleau de renvoi (73) et un rouleau d'entraînement (74), et présentant un plan de travail supplémentaire (86), sont disposés en aval du deuxième transporteur à bande (48), le rouleau de renvoi (73) et le rouleau d'entraînement (74) étant montés sur des plaques latérales (75, 76) opposées,
**caractérisé en ce qu'**au moins deux sous-ensembles (49, 81) conçus respectivement sous forme de blocs de transport modulaires (50, 80) sont prévus, dans lesquels un transporteur à bande (48, 70) et au moins un dispositif de transfert (20, 60) sont respectivement intégrés,
- dans lequel le dispositif de transport est construit de façon modulaire, en reliant l'une à l'autre plusieurs blocs de transport modulaires (50, 80, 100) disposés l'un au-dessus de l'autre,
- dans lequel le deuxième transporteur à bande (48) forme avec le premier dispositif de transfert (20), en tant que composant relié de façon solidaire à celui-ci et formant une partie intégrante de celui-ci, un premier sous-ensemble (49), dans lequel le premier sous-ensemble (49) est autonome et représente un premier bloc de transport modulaire (50), qui peut être monté et testé préalablement,
- dans lequel le transporteur à bande supplémentaire (70) et le deuxième dispositif de transfert (60) forment un deuxième bloc de transport modulaire (80), à savoir que le transporteur à bande supplémentaire (70) et le deuxième dispositif de transfert (60) sont agencés de façon solidaire dans un deuxième sous-ensemble (81) et sont supportés par les plaques latérales opposées (75, 76), de telle manière qu'ils peuvent être assemblés, en tant qu'ensemble modulaire préfabriqué et pouvant être testé préalablement, avec d'autres blocs de transport modulaires pour former le dispositif de transport.

2. Dispositif de transport selon la revendication 1,
- dans lequel plusieurs transporteurs à bandes (3, 48) sont entraînés par au moins une courroie de transmission commune (14).

3. Dispositif de transport selon la revendication 1 ou 2,
- dans lequel le dispositif de transfert (229, 250, 272) d'au moins un bloc de transport modulaire (230, 240, 270) peut pivoter par rapport à ce bloc de transport à partir de sa position de fonctionnement (508) dans une position d'entretien (239).

4. Dispositif de transport selon la revendication 3,
- dans lequel le dispositif de transfert (229, 250, 272) est sous une précontrainte élastique dans sa position de fonctionnement (508, 509, 510).

5. Dispositif de transport selon la revendication 4,
- dans lequel la précontrainte élastique est appliquée par une ou plusieurs courroies (231, 251, 273) du dispositif de transfert respectif (229, 250, 272).

6. Dispositif de transport selon la revendication 4 ou 5,
- dans lequel un interstice (292) est ajusté entre un dispositif de transfert (272) et un transporteur à bande (280) correspondant, qui s'élargit en fonction de l'épaisseur d'un textile transporté (600d).
